# EUROPÄISCHE PATENTSCHRIFT

(11) **EP 2 705 881 B1**
(45) Veröffentlichungstag und Bekanntmachung des Hinweises auf die Patenterteilung: **20.07.2016**
(21) Anmeldenummer: 12183785.0
(22) Anmeldetag: 11.09.2012
(51) Int. Cl.: A62C 31/28, A62C 37/40

(54) **Verfahren zum Ansteuern von Löschmittelwerfern**
Method for controlling extinguishers
Procédé destiné à la commande de lanceurs d'agents d'extinction

(43) Veröffentlichungstag der Anmeldung: 12.03.2014
(73) Patentinhaber: Orglmeister, Albert, 65207 Wiesbaden (DE)
(72) Erfinder: Orglmeister, Albert, 65207 Wiesbaden (DE)
(74) Vertreter: Aue, Hans-Peter

(56) Entgegenhaltungen:
- WO-A1-2004/052466
- DE-C1- 19 601 282

## Beschreibung

Die Erfindung bezieht sich auf ein Verfahren zum Ansteuern von Löschmittelwerfern mit einer Steuerung zum Ansteuern der Löschmittelwerfer und einem Positionstableau, das die realen Zielpositionen des Löschmittels geometrisch abbildet.

Es sind unterschiedliche Sensorsysteme bekannt, die einen Brand detektieren können. Weiterhin gibt es verschiedene Löschsysteme, mit denen Brände in Industrieanlagen oder größeren Räumen gelöscht werden. Üblicherweise wird ein Brand detektiert und eine Löschanlage eingeschaltet, die eine große Menge Löschmittel, z.B. Wasser, in den Brandbereich hinein sprüht bzw. flutet und damit den Brand löscht. Von größter Bedeutung ist die Detektion eines Brandes. Diese erfolgt insbesondere mittels Thermodifferenzialmelder, Rauchgasbrandmelder, Rauchansaugsysteme, Flammenmelder, Infrarotdetektoren (Pyrometer) oder Infrarotkameras.

Als Löschsysteme kommen insbesondere Sprinkleranlagen, erheblich leistungsfähigere Sprühflutanlagen und handgesteuerte Löschmonitore zum Einsatz. Letztere werden auch als Löschkanonen oder auch als Wasserwerfer bezeichnet.

Derzeit werden Löschmittelwerfer - auch als "Löschmonitore" bezeichnet - mittels mechanischer oder elektronischer Steuereinheiten zu Ihrer Löschzielposition verfahren. Unter anderem sind folgenden Steuereinheiten bzw. Bediensysteme bekannt:

### 1. Joysticksteuerung:

Um den Löschmonitor um seine Drehachse in Uhrzeigerrichtung oder entgegen der Uhrzeigerrichtung zu bewegen, wird der Joystick meist nach links oder rechts bewegt. Um die Wurfweite des Löschmittels festzulegen, wird der Joystick nach vorne oder nach hinten bewegt.

### 2. Feedback-Control-Steuerung:

Die Stellung bzw. Position des Löschmittelwerfers stimmt immer mit der Stellung des Steuergriffs überein. Voraussetzung dafür ist eine Grundpositionierung des Steuergriffs in Abdeckung mit der Position des Löschmittelwerfers. In diesem Fall kann der Bediener über den Steuergriff immer die Position des Löschmittelwerfers nachvollziehen.

Nachteilig bei diesen Lösungen gemäß dem Stand der Technik ist, dass das Ausrichten der Löschmittelwerfer mittels der beschriebenen Steuermöglichkeiten immer einen Sichtkontakt zum Ziel voraussetzt.

Sobald die Steuereinheit gegenüber der Ausrichtung des Löschmonitors verdreht ist, setzt das Steuern des Löschmonitors viel Geschick und räumliches Denken des Bedieners voraus. Da diese Steuerungen meistens mobil ausgeführt sind, z.B. mittels Kabel- oder Funkverbindung, gibt es daher oftmals Probleme bei einem akuten Löschangriff.

Hinzu kommt, dass sich die Drehrichtung des Löschmittelmonitors (Pos.1 gemäß Fig. A) beim Überschreiten der 0°-und 180°-Achse von Ihrer Laufrichtung her verändert. Eine Linksstellung des Joysticks gemäß Fig. A führt ab diesen Winkeln zu einer Ausrichtung des Löschmonitors (Pos.2 gemäß Fig. A) nach rechts, sobald dieser stehend oder hängend montiert wird.

Aus der DE 196 01 282 C1 ist eine Werfersteuerung für mobile und stationäre Wasser/ Schaumwerfer bekannt, wobei sich das Werferrohr horizontal und vertikal automatisch ohne Steuerhebel auf das Feuer richtet bzw. verhindert, dass das Wenderohr gegen auf dem Einsatzgebiet befindliche außenstehende Hindernisse, wie z. B. Rohrleitungen, Unterführungen, Torpfosten, Kabel, Äste usw. während der Fahrt oder im Einsatz anstößt. Dabei weist der Werfer eine Laserentfernungs-Thermometer-Infrarotobjektiv-Steuerungseinrichtung auf.

Des Weiteren offenbart die WO 2004/052466 A1 ein Feuerlöschsystem, welches mit vorab gebildeten Frequenz-VideoBildern der zu steuernden Fläche arbeitet, die mit der aktuellen videoüberwachten Fläche verglichen werden und bei Erkennen eines Brandes die das System überwachende Person auf den Brand hinweist.

Es ist Aufgabe der Erfindung, ein Verfahren zum Ansteuern von Löschmittelmonitoren der eingangs genannten Art zu schaffen, die ein komfortables und sicheres Ansteuern von Löschmittelwerfern erlauben.

Es ist daraufhin zu weisen, dass der Begriff "Löschmittelmonitor" sachlich mit dem Begriff "Löschmittelwerfer" gleichzusetzen ist.

Erfindungsgemäß wird die Aufgabe dadurch gelöst, dass die Daten zur Zielausrichtung durch Eingabe der geometrischen Grunddaten, wie die Werferaustrittshöhe zum Löschobjekt, die Wurfcharakteristik des Löschmittelwerfers und dem Druck und die Werferaustrittsgeschwindigkeit des Löschmittels beim Verlassen des Löschmittelwerfers auf der Basis von Testlöschungen vor Ort durch mathematische Berechnung in einer, an das Positionstableau angeschlossenen oder integrierten Recheneinheit berechnet werden.

Die direkte Zielpositionsangabe kann mittels eines Eingabemediums auf dem Positionstableau, z.B. Finger des Gerätebedieners, erfolgen und ermöglicht im Brandfall eine direkte Ausrichtung des Löschmonitors auf den Brandherd. Das spart Zeit und ermöglicht eine schnellere Löschung des eigentlichen Brandherdes.

Durch eine Erweiterung des Positionstableaus mit einer Einheit zur intelligenten Auswertung von Infrarot-/Videolivebilder zur Brandanalyse mittels geeigneter Hard- und Software ist eine automatische Löschung des Brandes möglich. Über das Tableau besteht dennoch jederzeit die Möglichkeit, eine automatische Löschung aktiv durch einen Bediener, z.B. Feuerwehr, subjektiv zu korrigieren.

Insbesondere wenn das Positionstableau als intelligenter Tablet-PC ausgebildet ist, kann die Grafikoberfläche des Positionstableaus an die geometrischen Zielbereiche des Löschmonitors und/oder die Löschgeometrie des Löschmittelwerfers angepasst werden.

An das Positionstableau ist eine Recheneinheit angeschlossen oder in dieses integriert.

Mittels einer Erfassungseinheit, die mit der Recheneinheit verbunden ist, wird ein Live-Videobild oder ein Live-Wärmebild erzeugt.

Als Erfassungseinheit sind Infrarot- und/oder Videokameras vorgesehen.

Darüber hinaus ist es möglich, statt der geometrischen Zielbereiche des Löschmonitors eine reale Abbildung, beispielsweise eine Fotografie oder Thermografie, des zu löschenden Objekts auf der Eingabefläche des Positionstableaus darzustellen.

Ferner kann das Positionstableaus mit einer Einheit zur intelligenten Auswertung von Infrarot-/Videolivebilder zur Brandanalyse mittels geeigneter Hard- und Software verbunden sein.

Wird als Erfassungseinheit eine Infrarotkamera verwendet, so ermöglicht das dem Bediener des Löschmittelwerfers auch dann noch den Brandherd genau zu treffen, wenn der Raum bereits durch Rauch einen Sichtkontakt zum Bediener vollständig verhindert. Weiterhin hat das den Vorteil, dass ein Brand auch fernbedienbar, z.B. aus einer Feuerwehrleitstelle, gelöscht werden kann. Hinzu kommt der Vorteil den Löscherfolg über die Infrarotkamera zu überwachen.

Wird als Anzeige des zu löschenden Objekts auf der Eingabefläche des Positionstableaus eine Einheit angeschlossen, die ein Live-Videobild und/oder ein Live-Infrarotbild erzeugt, kann die Zielpositionen des Löschmittels mittels der Einheit erfasst werden.

Durch Anschluss weiterer Erfassungseinheiten, Infrarot- und/oder Videokameras sowie weiterer Löschmittelwerfer mit ihren Steuerungen an die Recheneinheit ist es möglich, mehrere Löschmittelwerfer mit nur einem Positionstableau zu steuern. Hierdurch kann mit nur einem Positionstableau ein größeres Objekt hinsichtlich Brand überwacht und aktiv gelöscht werden. Das Positionstableau bietet weiterhin noch die Möglichkeit, den Löscherfolg eines größeren Objekts zu kontrollieren.

Gemäß einer Weiterbildung des erfindungsgemäßen Verfahrens werden die Daten zur Zielausrichtung des an dem Positionstableau angeschlossenen Löschmonitors durch wenige kurze "Testlöschungen" vor Ort über die Recheneinheit für den kompletten Löschbereich mathematisch errechnet, indem aus den Ergebnissen der erreichten Zielpositionen des Löschmittels mit der zu jeder "Testlöschung" gehörenden Löschmittelwerferausrichtung des Löschmonitors alle möglichen Positionen, die mit dem Löschmittelwerfer erreichbar sind, errechnet werden.

Wird das Positionstableau über die Recheneinheit mit Abstandsdaten aus einem Abstandssensor gespeist, können die Zielparameter des Löschmittelwerfers an sich ändernde Positionshöhen des Löschobjekts mathematisch angepasst werden.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Der der Erfindung zugrunde liegende Gedanke wird in der nachfolgenden Beschreibung anhand eines Ausführungsbeispieles, das in der Zeichnung dargestellt ist, näher beschrieben. Es zeigt:
- Fig. 1:: eine Einrichtung zum Ansteuern eines Löschmittelmonitors.

Die Einrichtung besteht zunächst aus einem Positionstableau 1, das mit einer Recheneinheit 2 zur intelligenten Auswertung von Infrarot-/Videobildern zur Brandanalyse mittels geeigneter Hard- und Software verbunden ist. Ein Löschmonitor 3 ist über eine Werfersteuerung 4 für das Löschmittel 5 mit der Recheneinheit 2 verbunden. Weiterhin sind an die Recheneinheit 2 ein Abstandssensor 6 und eine Infrarot- und/oder Videokamera 7 angeschlossen. Das Löschmittel 5 wird im Brandfall an eine Zielposition 8 eines Löschobjektes 9 geleitet.

### Liste der Bezugszeichen

- 1: Positionstableau
- 2: Recheneinheit
- 3: Löschmonitor/Löschmittelwerfer
- 4: Löschmittelwerfersteuerung
- 5: Löschmittel
- 6: Abstandssensor
- 7: Erfassungseinheit, Infrarot-/Videokamera
- 8: Zielposition
- 9: Löschobjekt
- 10: Hard- und Software

## Patentansprüche

1. Verfahren zum Ansteuern von Löschmittelwerfern (3) mit einer Steuerung (4) zum Ansteuern der Löschmittelwerfer (3) und einem Positionstableau (1), das die realen Zielpositionen des Löschmittels (5) geometrisch abbildet, **dadurch gekennzeichnet, dass** die Daten zur Zielausrichtung durch Eingabe der geometrischen Grunddaten, wie die Werferaustrittshöhe zum Löschobjekt (9), die Wurfcharakteristik des Löschmittelwerfers (3) und dem Druck und die Werferaustrittsgeschwindigkeit des Löschmittels (5) beim Verlassen des Löschmittelwerfers (3) auf der Basis von Testlöschungen vor Ort durch mathematische Berechnung in einer, an das Positionstableau (1) angeschlossenen oder integrierten Recheneinheit (2) berechnet werden.

2. Verfahren nach Anspruch 1, **dadurch gekennzeichnet, dass** die Daten zur Zielausrichtung des an dem Positionstableau (1) angeschlossenen Löschmonitors (3) durch wenige kurze Testlöschungen vor Ort über die Recheneinheit (2) für den kompletten Löschbereich mathematisch errechnet werden, indem aus den Ergebnissen der erreichten Zielpositionen (8) des Löschmittels (5) mit der zu jeder Testlöschung gehörenden Löschmittelwerferausrichtung des Löschmonitors (c) alle möglichen Positionen, die mit dem Löschmittelwerfer (3) erreichbar sind, errechnet werden.

3. Verfahren nach Anspruch 1, **dadurch gekennzeichnet, dass** das Positionstableau (1) im Wesentlichen vorzugsweise aus einem drucksensiblen Touchpad oder einem computerbasierenden intelligenten Tablet-PC besteht, wobei das Positionstableau (1) mit den geometrischen Zielbereichen des Löschmonitors (3), beispielsweise einer Skizze des Löschobjekts (9), beschriftet oder bedruckt ist.

4. Verfahren nach Anspruch 1, **dadurch gekennzeichnet, dass** die Grafikoberfläche des Positionstableaus (1) an die geometrischen Zielbereiche des Löschmonitors (3) und/oder die Löschgeometrie des Löschmittelwerfers (3) angepasst wird.

5. Verfahren nach einem der Ansprüche 1 bis 4, **dadurch gekennzeichnet, dass** mittels einer Erfassungseinheit (7), die mit der Recheneinheit (2) verbunden ist, ein Live-Videobild oder ein Live-Wärmebild erzeugt wird.

6. Verfahren nach Anspruch 5, **dadurch gekennzeichnet, dass** als Erfassungseinheit (7) Infrarot- und/oder Videokameras vorgesehen sind.

7. Verfahren nach einem der Ansprüche 1 bis 6, **dadurch gekennzeichnet, dass** statt der geometrischen Zielbereiche des Löschmonitors (3) eine reale Abbildung, beispielsweise eine Fotografie oder Thermografie, des zu löschenden Objekts (9) auf der Eingabefläche des Positionstableaus (1) dargestellt wird.

8. Verfahren nach einem der Ansprüche 1 bis 7, **dadurch gekennzeichnet, dass** das Positionstableaus (1) mit der Recheneinheit (2) zur intelligenten Auswertung von Infrarot-/Videolivebilder zur Brandanalyse mittels geeigneter Hard- und Software (10) verbunden ist.

## Claims

1. A method for controlling extinguishers (3) with a control unit (4) for controlling the extinguishers (3) and a position panel (1), which represents the actual positions of the extinguishing agent (5), **characterised in that** the geometrical target data are calculated by inputting the geometrical basic data, such as the extinguisher outlet height with respect to the object on fire (9), the throwing charateristics of the extinguisher (3) and the pressure as well as the outlet speed of the extinguishing agent (5) when exiting the extinguisher (3) on the basis of extinguishing tests on site through mathematic calculation in a computing unit (2) connected or integrated to the positon panel (1).

2. A method according to claim 1, **characterised in that** the data for correcting the target with the extinguishing monitor (3) connected to the position panel (1) are calculated mathematically through a few short extinguishing tests on site via the computing unit (2) for the complete extinguishing area, inasmuch as all the possible positions achievable with the extinguisher (3) are calculated using the results of the achieved target positions (8) by the extinguishing agent (5) which can be achieved in each extinguishing test to adjust the monitor (c) for the extinguisher.

3. The method of claim 1, **characterised in that** the position panel (1) consists mainly and preferably of pressure-sensitive touch pad or of a computer-based intelligent tablet-PC, wherein the geometric target areas of the monitor (3) are written or printed on the position panel (1), for example a pattern of the object on fire (9).

4. The method of claim 1, **characterised in that** the graphic surface of the position panel (1) matches the geometrical target areas of the monitor (3) and/or the extinguishing geometry of the extinguisher (3).

5. The method according to one of the claims 1 to 4, **characterised in that** a live video image or a live thermal image is generated by a sensing unit (7) which is connected to the computing unit (2).

6. The method of claim 5, **characterised in that** infrared and/or video cameras are provided as a sensing unit (7).

7. The method according to one of the claims 1 to 6, **characterised in that**, instead of the geometrical target areas of the monitor (3), an actual illustration, for example a photography or a thermography, of the object to be extinguished (9) is represented on the input face of the position panel (1).

8. The method according to one of the claims 1 to 7, **characterised in that** the position panel (1) is connected to the computing unit (2) for intelligent interpretation of infrared/video live images for fire analysis purposes using appropriate hardware and software (10).

## Revendications

1. Procédé de commande de lanceurs d'agents extincteurs (3) présentant une unité de commande (4) permettant de commander les lanceurs d'agents extincteurs (3) et un panneau de position (1), qui représente les positions réelles de l'agent d'extinction (5), **caractérisé en ce que** les données cible géométriques sont calculées en saisissant les données de base géométriques, comme la hauteur de sortie du lanceur par l'objet en feu (9), les caractéristiques de projection du lanceur (3) et la pression de même que la vitesse de sortie de l'agent d'extinction (5) en sortie du lanceur (3) sur la base de tests d'extinction d'incendie sur site par calcul mathématique dans une unité de calcul (2) connectée ou intégrée au panneau de position (1).

2. Procédé selon la revendication 1, **caractérisé en ce que** les données de correction de la cible avec le moniteur d'extinction (3) connecté au panneau de position (1) sont calculées mathématiquement par quelques tests rapides d'extinction sur site faisant appel à l'unité de traitement (2) pour l'ensemble de la zone d'extinction, dans la mesure où toutes les positions possibles réalisables avec le lanceur (3) sont calculées en utilisant les résultats des positions cibles atteintes (8) par l'agent d'extinction (5) que l'on peut observer dans chaque essai d'extinction pour régler le moniteur (C) pour le lanceur.

3. Procédé selon la revendication 1, **caractérisé en ce que** le panneau de position (1) se compose essentiellement et de préférence d'un clavier tactile sensible à ma pression ou d'une tablette PC intelligente informatique, où les zones cibles géométriques du moniteur (3) sont écrites ou imprimées sur le panneau de position (1), par exemple un schéma de l'objet en feu (9).

4. Procédé selon la revendication 1, **caractérisé en ce que** la surface graphique du panneau (1) correspond aux zones cibles géométriques du moniteur (3) et/ou à la géométrie d'extinction du lanceur (3).

5. Procédé selon l'une des revendications 1 à 4, **caractérisé en ce qu'**une image vidéo en direct ou une image thermique en direct sont générées par une unité de détection (7) qui est connectée à l'unité de calcul (2).

6. Procédé selon la revendication 5, **caractérisé en ce que** des caméras infrarouge et/ou des caméras vidéo sont prévues sous forme d'unité de détection (7).

7. Procédé selon l'une des revendications 1 à 6, **caractérisé en ce que**, au lieu des zones cibles géométriques du moniteur (3), une illustration réelle, par exemple une photographie ou une thermographie, de l'objet à éteindre (9) est représentée sur la face d'entrée du panneau de position (1).

8. Procédé selon l'une des revendications 1 à 7, **caractérisé en ce que** le panneau de position (1) est connecté à l'unité de calcul (2) pour une interprétation intelligente de images infrarouge / vidéo en direct pour analyser l'incendie à l'aide d'un matériel et d'un logiciel appropriés (10).
